# EUROPÄISCHE PATENTSCHRIFT

(11) **EP 0 352 619 B1**
(45) Veröffentlichungstag und Bekanntmachung des Hinweises auf die Patenterteilung: **02.11.1994**
(21) Anmeldenummer: 89113258.1
(22) Anmeldetag: 19.07.1989
(51) Int. Cl.: F22B 35/00, F23N 5/00, F23N 1/10

(54) **Verfahren zur Regelung der Feuerleistung bei Verbrennungsanlagen**
Process for regulating the firing power in combustion plants
Méthode de régulation de la puissance de combustion pour installations de combustion

(30) Priorität: 29.07.1988 DE 3825933
(43) Veröffentlichungstag der Anmeldung: 31.01.1990
(73) Patentinhaber: MARTIN GmbH für Umwelt- und Energietechnik, D-80807 München (DE)
(72) Erfinder: Martin, Johannes Josef Edmund, D-80807 München (DE)
(74) Vertreter: Zmyj, Erwin, Dipl.-Ing., Dipl.-Wirtsch.-Ing.

(56) Entgegenhaltungen:
- GB-A- 2 064 780
- PATENT ABSTRACTS OF JAPAN, Band 7, Nr. 128 (M-220)[1273], 3. Juni 1983;& JP-A-58 45 411 (TOKYO SHIBAURA DENKI K.K.) 16-03-1983
- PATENT ABSTRACTS OF JAPAN, Band 7, Nr. 207 (M-242)[1352], 13. September 1983;& JP-A-58 104 418 (TOKYO SHIBAURA DENKI K.K.) 21-06-1983
- PATENT ABSTRACTS OF JAPAN, Band 12, Nr. 61 (M-671)[2908], 24. Februar 1988;& JP-A-62 206 319 (YAMAMOTO SEISAKUSHO K.K.) 10-09-1987
- INSTRUMENTS AND CONTROL SYSTEMS, Band 50, Nr. 11, November 1977, Seiten 35-41, Radnor, US; S.G. DUKELOW: "Combustion controls save money"
- ADVANCES IN INSTRUMENTATION, Band 30, Nr. 3, 1975, Seiten 1-5, Pittsburgh, US; L.J. KUHLMAN: "Control of waste firing in industrial boilers"
- PATENT ABSTRACTS OF JAPAN, Band 7, Nr. 227 (M-248)[1372], 7. Oktober 1983;& JP-A-58 120 022 (KAWASAKI) 16-07-1983
- PATENT ABSTRACTS OF JAPAN, Band 9, Nr. 18 (M-353)[1741], 25. Januar 1985;& JP-A-59 164 823 (MITSUBISHI) 18-09-1984
- J. Martin, W. Methfessel, Forschung Aktuell, Nr. 16-17/Jahrgang 4, "Anwendung moderner Steuerungs- und Automatisierungstechnik in Müllverbrennungsanlagen", November 1987, TU Berlin.

## Beschreibung

Die Erfindung bezieht sich auf ein Verfahren zur Regelung der Feuerleistung bei Verbrennungsanlagen, insbesondere Abfallverbrennungsanlagen, bei dem der im Rauchgas gemessene O_{2-feucht}-Gehalt als übergeordnete Sollwert-Regelgröße für die Regelung der Brennstoffzufuhr und wahlweise der gemessene Dampfmassenstrom oder die im Verbrennungsgas festgestellte Feuerraumtemperatur als untergeordnete Sollwert-Regelgröße für die Regelung der Primärluftzufuhr verwendet wird.

Bei einem bekannten Verfahren dieser Art (Sonderausgabe von FORSCHUNG AKTUELL, Nr. 16-17/Jahrgang 4, November 1987, TU Berlin) ermöglicht die Verbindung von thermischen Meßwerten, z.B. Feuerraumtemperatur und Dampfmassenstrom, und stofflichen Meßwerten, z.B. O₂-_{feucht}-Gehalt, das Konstanthalten der Feuerleistung einerseits, d.h. das Konstanthalten des Dampfmassenstromes und das Minimieren von Schadstoffemissionen andererseits, d.h. die Herabsetzung der im Rauchgas enthaltenen Schadstoffe wie Kohlenmonoxyd, Staub, Kohlenwasserstoffe und Stickoxide. Durch die Verwendung des O_{2-feucht}-Gehaltes als übergeordnete Regelgröße innerhalb eines solchen Regelkonzeptes ergibt sich eine schnell ansprechende Regelung.

Nachteilig bei diesem Verfahren ist die Tatsache, daß der 0_{2-feucht}-Gehalt keine definierte Aussage über den 0_{2-trocken}-Gehalt und somit über den wahren Luftüberschuß ergibt. Die Messung des 0_{2-trocken}-Gehaltes des Verbrennungsgases ist jedoch zu träge und bei den vorhandenen Betriebsverhältnissen zu unsicher.

Bei Konstanthalten des 0_{2-feucht}-Gehaltes als übergeordneten Sollwert und Konstanthalten des Dampfmassenstromes ergibt sich bei Schwankungen im Feuchtigkeitsgehalt der Rauchgase eine Verschiebung der Feuerraumtemperatur. Diese Schwankungen im Feuchtigkeitsgehalt der Rauchgase können aufgrund der sich stark ändernden Brennstoffzusammensetzung bei Abfallverbrennungsanlagen jedoch nicht vermieden werden. Dies kann zu einer Verschlechterung der Emissionswerte bei der eingestellten und gewünschten Leistung führen.

Wird dagegen die Feuerraumtemperatur bei konstant gehaltenem 0_{2-feucht}-Gehalt als übergeordnete Sollgröße konstant gehalten, so ergibt sich bei Schwankungen im Feuchtigkeitsgehalt der Rauchgase eine Veränderung des Dampfmassenstromes, was zu einer Verschlechterung der thermischen Ausnutzung der Gesamtanlage führen kann.

Wegen der Bedeutung niedriger Emissionswerte für die Umwelt dominiert die stoffliche Größe, d. h. der 0_{2-feucht}-Gehalt über die thermischen Größen, nämlich den Dampfmassenstrom und die Feuerraumtemperatur.

Aufgabe der Erfindung ist es, ausgehend von den beiden eingangs erwähnten Varianten der bekannten Verfahren sowohl die Emissionswerte als auch die Feuerleistung zu optimieren.

Diese Aufgabe kann auf zweierlei Weise gelöst werden.

Ausgehend von einem Verfahren, bei dem der im Rauchgas gemessene 0_{2-feucht}-Gehalt als übergeordnete Sollwert-Regelgröße für die Regelung der Brennstoffzufuhr und der gemessene Dampfmassenstrom als untergeordnete Sollwert-Regelgröße für die Regelung der Primärluftzufuhr verwendet wird, besteht die Lösung der Aufgabe darin, daß der vorgegebene 0_{2-feucht}-Sollwert in Abhängigkeit von der im Rauchgas gemessenen Feuerraumtemperatur verändert wird.

Geht man dagegen von einem Verfahren aus, bei dem der im Rauchgas gemessene 0_{2-feucht}-Gehalt als übergeordnete Sollwert-Regelgröße für die Regelung der Brennstoffzufuhr und die im Rauchgas gemessene Feuerraumtemperatur als untergeordnete Sollwert-Regelgröße für die Regelung der Primärluftzufuhr verwendet wird, so besteht die Lösung der Aufgabe darin, daß der vorgegebene 0_{2-feucht}--Sollwert in Abhängigkeit von dem gemessenen Dampfmassenstrom verändert wird.

Bei der Durchführung der ersten Variante des Verfahrens werden zwei Temperaturpunkte als Grenzwerte festgelegt, wobei bei Überschreiten des oberen Temperaturwertes der 0_{2-feucht}-Sollwert erhöht wird, während bei Unterschreiten des unteren Temperatur-Grenzwertes der 0_{2-feucht}-Sollwert abgesenkt wird. Im ersten Falle wird also der "scheinbare" Luftüberschuß erhöht, während im zweiten Falle der "scheinbare" Luftüberschuß abgesenkt wird. Solange sich die Feuerraumtemperatur jedoch innerhalb der gewählten Grenzwerte befindet, erfolgt keine Beeinflussung des 0_{2-feucht}-Sollwertes.

In ähnlicher Weise wird bei der zweiten Variante verfahren, wobei an Stelle von zwei Temperatur-Grenzwerten zwei Dampfmassenstrom-Grenzwerte gewählt werden, bei deren Überschreitung bzw. Unterschreitung der 0_{2-feucht}-Sollwert erhöht bzw. abgesenkt wird. Wegen der besonderen Bedeutung der Emissionswerte für die Umwelt wird auch bei dem erfindungsgemäßen Verfahren den stofflichen Werten, d. h. dem 0_{2-feucht}-Sollwert die Priorität zugemessen.

Eine noch bessere Regelgenauigkeit wird nach einer bevorzugten Ausgestaltung des Verfahrens dadurch erzielt, daß bei Veränderung des 0_{2-feucht}-Sollwertes die Änderungsgeschwindigkeit des gemessenen Temperatur-bzw. Dampfmassenstrom-Wertes berücksichtigt wird. Bei dieser Ausgestaltung wird also das Differenzial der Temperaturänderung bzw. der Dampfmassenstromänderung über der Zeit berücksichtigt, so daß bereits vor Erreichen der Grenzwerte eine Änderung des 0_{2-feucht}-Sollwertes durchgeführt werden kann, wodurch der Betrieb der Verbrennungsanlage noch gleichmäßiger erfolgt, weil die Regelung feinfühliger ist.

Die Erfindung wird nachstehend anhand von in der Zeichnung beispielsweise dargestellter Schemata erläutert.

In dieser zeigen:
- Fig. 1: ein Regelschema bekannter Art;
- Fig. 2: eine erste Regelvariante nach der Erfindung; und
- Fig. 3: eine zweite Regelvariante nach der Erfindung

Fig. 1 erläutert das eingangs beschriebene bekannte Verfahren. Danach wird zur Regelung der Feuerleistung einer aus Feuerung und Kessel bestehenden Verbrennungsanlage 1 der im Rauchgas 2 gemessene 0_{2-feucht}-Gehalt als übergeordnete Regelgröße 7 verwendet, die einem Regler 3 zugeführt wird, welcher bei Abweichen dieser Regelgröße von einer bestimmten Richtwertbandbreite auf die Aufgabevorrichtung zur Beschickung der Feuerung mit Brennstoff und/oder auf den Schürrostantrieb einwirkt.

Gleichzeitig wird bei 4 der aus dem Kessel austretende Dampfmassenstrom ṁ_{D} gemessen und diese Regel größe 10 einem weiteren Regler 5 zugeführt, der bei Abweichung des gemessenen Wertes von einer vorgegebenen Richtwertbandbreite des Dampfmassenstromes auf die zur Einstellung der Verbrennungsluftmenge vorgesehenen Einrichtungen wie z. B. Ventilatorantrieb und Steuerklappen im Luftverteilungssystem einwirkt.

Die Nachteile dieses Regelverfahrens sind eingangs erläutert worden.

Bei einer ersten Variante des Regelverfahrens nach der Erfindung, die in Fig. 2 dargestellt ist, wird in dem aus der Feuerungsanlage 1 austretenden Rauchgas 2 sowohl die Feuerraumtemperatur als Regelgröße 6 als auch der 0_{2-feucht}-Gehalt, der als Meßwert 7 bezeichnet ist, festgestellt. Beide Werte 6 und 7 werden einem Regler 8 zugeführt. Ausgehend von einer als besonders günstig bzw. optimal anzusehenden Betriebsweise wird der gemessene 0_{2-feucht}-Gehalt als Sollwert angesehen. Tritt nun eine Veränderung der Feuerraumtemperatur ein, wobei diese Änderung über einer vorgegebenen Toleranzgrenze liegen muß, so wird durch den Regler 8 der 0_{2-feucht}-Sollwert verändert. Dabei wird bei Überschreiten der oberen Toleranzgrenze des Temperaturwertes der 0_{2-feucht}-Sollwert erhöht, während bei Unterschreiten der unteren Temperaturtoleranzgrenze der 0_{2-feucht}-Sollwert abgesenkt wird. Dieser abgeänderte 0_{2-feucht}-Sollwert wird dann als Regelgröße 9 dem Regler 3 zugeleitet, der eine Veränderung der Brennstoffzufuhr durch Einwirkung auf die Aufgabevorrichtung und/oder eine Veränderung der Rostgeschwindigkeit durch Einwirkung auf den Schürrostantrieb vornimmt. Im Gegensatz zu dem in Fig. 1 dargestellten bekannten Verfahren wird also der Regler 3 nicht mit dem gemessenen 0_{2-feucht}-Wert, sondern mit einem in Abhängigkeit von der Feuerraumtemperatur korrigierten 0_{2-feucht}-Sollwert beaufschlagt.

Gleichzeitig wird bei 4, wie dies auch in dem in Fig. 1 erläuterten Verfahren der Fall ist, der gemessene Dampfmassenstrom ṁ_{D} als Regelgröße 10 dem Regler 5 zugeführt, der, wie bei dem bekannten Verfahren die Verbrennungsluftzufuhr überwacht.

Bei der zweiten Variante des Regelverfahrens nach der Erfindung, die in Fig. 3 erläutert ist, wird ebenfalls ausgehend von einem als optimal angesehenen Betriebszustand der gemessene 0_{2-feucht}-Meßwert als Sollwert herangezogen. Dieser Meßwert wird ebenfalls im Rauchgas 2 erfaßt, welches die aus Feuerung und Kessel bestehende Verbrennungsanlage 1 verläßt. Dieser Meßwert 6 wird dem Regler 8 zugeführt. Gleichzeitig erhält der Regler 8 den bei 4 gemessenen Dampfmassenstrom ṁ_{D} als Regelgröße 10 zugeführt. Der Regler 8 verändert nun die Regelgröße 6, wenn der Dampfmassenstrom eine vorgegebene Richtwertbandbreite verläßt, und zwar wird bei Überschreitung des oberen Dampfmassenstrom-Grenzwertes der 0_{2-feucht}-Sollwert erhöht und bei Unterschreitung des unteren Dampfmassenstrom-Grenzwertes der 0_{2-feucht}-Sollwert abgesenkt und als korrigierte Regelgröße 11 dem Regler 3 zugeführt, der bei entsprechender Abweichung des 0_{2-feucht}-Sollwertes eine Veränderung der Brennstoffzufuhr und/oder der Verbrennungsrostgeschwindigkeit vornimmt. Die im Rauchgas gemessene Feuerraumtemperatur wird als untergeordnete Regelgröße 12 dem Regler 5 zugeführt, der die Menge der zugeführten Verbrennungsluft überwacht.

## Patentansprüche

1. Verfahren zur Regelung der Feuerleistung bei Verbrennungsanlagen, insbesondere Abfallverbrennungsanlagen, bei dem der im Rauchgas gemessene 0_{2-feucht}-Gehalt als übergeordnete Sollwert-Regelgröße für die Regelung der Brennstoffzufuhr und der gemessene Dampfmassenstrom als untergeordnete Sollwert-Regelgröße für die Regelung der Primärluftzufuhr verwendet wird, dadurch **gekennzeichnet**, daß der vorgegebene 0_{2-feucht}-Sollwert in Abhängigkeit von der im Verbrennungsgas festgestellten Feuerraumtemperatur verändert wird.

2. Verfahren zur Regelung der Feuerleistung bei Verbrennungsanlagen, insbesondere Abfallverbrennungsanlagen, bei dem der im Rauchgas gemessene 0_{2-feucht}-Gehalt als übergeordnete Sollwert-Regelgröße für die Regelung der Brennstoffzufuhr und die im Rauchgas festgestellte Feuerraumtemperatur als untergeordnete Sollwert-Regelgröße für die Regelung der Primärluftzufuhr verwendet wird, dadurch gekennzeichnet, daß der vorgegebene 0_{2-feucht}-Sollwert in Abhängigkeit von dem gemessenen Dampfmassenstrom verändert wird.

3. Verfahren nach Anspruch 1 oder 2, dadurch **gekennzeichnet**, daß bei der Veränderung des 0_{2-feucht}-Sollwertes die Änderungsgeschwindigkeit des gemessenen Temperatur- bzw. Dampfmassenstrom-Wertes berücksichtigt wird.

## Claims

1. Process for regulating the fire power of combustion installations, in particular refuse incineration installations, in which the O₂₋ₘₒᵢₛₜ content measured in the smoke gas is used as the upper setpoint value regulating variable for regulating the supply of fuel and the measured mass flow of steam is used as the lower setpoint value regulating variable for regulating the supply of primary air, characterized in that the predetermined setpoint value of O₂₋ₘₒᵢₛₜ is altered in dependence on the furnace space temperature ascertained in the combustion gas.

2. Process for regulating the fire power of combustion installations, in particular refuse incineration installations, in which the O₂₋ₘₒᵢₛₜ content measured in the smoke gas is used as the upper setpoint value regulating variable for regulating the supply of fuel and the furnace space temperature ascertained in the smoke gas is used as the lower setpoint value regulating variable for regulating the supply of primary air, characterized in that the predetermined setpoint value of O₂₋ₘₒᵢₛₜ is altered in dependence on the measured mass flow of steam.

3. Process according to Claim 1 or 2, characterized in that the rate of change of the measured value of temperature or mass flow of steam is taken into account when altering the setpoint value of O₂₋ₘₒᵢₛₜ.

## Revendications

1. Procédé de régulation de la puissance dans des installations de combustion, en particulier pour la combustion de déchets, du type selon lequel on utilise la teneur en 02 humide mesurée dans les gaz de combustion comme valeur de consigne maximale pour le réglage de l'alimentation en combustible, ainsi que le débit massique de vapeur comme valeur de consigne minimale pour le réglage de l'alimentation en air primaire, CARACTERISE en ce que l'on fait varier la valeur de consigne donnée pour la teneur en humidité de 02 en fonction de la température du foyer constatée dans les gaz de combustion.

2. Procédé de régulation de la puissance dans des installations de combustion, en particulier pour la combustion de déchets, du type selon lequel on utilise la teneur en 0₂ humide mesurée dans les gaz de combustion comme valeur de consigne maximale pour le règlage de l'alimentation en combustible ainsi que la température de foyer constatée dans les gaz brûlés comme valeur de consigne minimale pour le réglage de l'alimentation en air primaire, CARACTERISE en ce que l'on fait varier la valeur de consigne donnée pour la teneur en 0₂ humide en fonction du débit massique mesuré de vapeur.

3. Procédé selon l'une quelconque des revendications 1 ou 2, caractérisé en ce que, pour faire varier la valeur de consigne de la teneur en 0₂ humide on fait intervenir la vitesse de variation des données mesurées respectivement pour la température ou le débit massique en vapeur.
